# EUROPÄISCHE PATENTSCHRIFT

(11) **EP 0 337 512 B1**
(45) Veröffentlichungstag und Bekanntmachung des Hinweises auf die Patenterteilung: **25.03.1992**
(21) Anmeldenummer: 89111077.7
(22) Anmeldetag: 21.11.1986
(51) Int. Cl.: A63C 7/10

(54) **Skibremse**
Ski-brake
Frein pour ski

(30) Priorität: 24.12.1985 AT 3752/85; 04.07.1986 AT 1811/86
(43) Veröffentlichungstag der Anmeldung: 18.10.1989
(62) Teilanmeldung aus: 86116158.6
(73) Patentinhaber: HTM Sport- und Freizeitgeräte Gesellschaft m.b.H., A-2320 Schwechat (AT)
(72) Erfinder: Luschnig, Franz, A-2514 Traiskirchen (AT); Erdei, Roland, A-2484 Weigelsdorf (AT); Wittmann, Heinz, A-1120 Wien (AT)
(74) Vertreter: Szász, Tibor, Dipl.-Ing.

(56) Entgegenhaltungen:
- FR-A- 2 430 244
- FR-A- 2 501 051
- FR-A- 2 502 965
- FR-A- 2 508 325
- FR-A- 2 512 682

## Beschreibung

Die Erfindung bezieht sich auf eine Skibremse, wie sie im ersten Teil des Patentanspruches 1 angegeben ist.

Eine derartige Skibremse ist in der FR-A 2 430 244 in den Figuren 5 - 8 dargestellt und im Kontext beschrieben. Bei dieser Skibremse ist am Pedal ein mehrfach gekröpfter Drahtbremsbügel angelenkt, dessen die beiden Bremsschaufeln tragenden Schenkel beim Niedertreten des Pedals nach oben verschwenkt werden. Dies hat den Nachteil, daß während der Fahrt die Bremsschaufeln an herausragenden Steinen oder Ästen anschlagen können, was zu einer Behinderung der Fahrt führt.

Die Erfindung stellt sich die Aufgabe, diesen Nachteil zu beseitigen und eine Skibremse zu schaffen, bei der auf einfache Weise beim Niedertreten des Pedals ein Einziehen der Bremsschaufeln gegen die vertikale Längsmittelebene der Skibremse hin stattfindet.

Ausgehend von einer Skibremse gemäß dem ersten Teil des Anspruches 1 wird diese Aufgabe erfindungsgemäß durch die Merkmale des zweiten Teiles dieses Anspruches gelöst. Dadurch, daß die Längsseitenwände des Gehäuses im Bereich der Längsschlitze einen konvexen oder abgewinkelten Verlauf haben, wird ein Einziehen der beiden Bremsschaufeln automatisch durchgeführt.

An sich wäre es denkbar, die beiden Bremsdorne mit kugeligen Enden zu versehen, die in Kugelpfannen des Pedals gelagert sind. Dies würde aber die Fertigung erschweren. Durch die Maßnahme des Anspruches 2 wird auf einfache Weise eine schwenkbare Lagerung der Enden der beiden Bremsdorne ermöglicht.

Die im Anspruch 3 angegebene erste Lösung hat den Vorteil, daß sich die beiden Bremsdorne innerhalb des Gehäuses abstützen und daß daher ihre Führungsflächen gegen Verunreinigungen geschützt sind.

Der Anschlag für jeden Bremsdorn könnte an diesem durch Löten oder Schweissen befestigt werden. Diese Bauart hätte aber den Nachteil, daß bei einer Beschädigung oder bei einer Abnützung des Anschlages dieser nur schwer vom Bremsdorn entfernt werden könnte. Bei der im Anspruch 4 angegebenen Konstruktion hingegen kann der Anschlag, wenn er abgenützt sein sollte, jederzeit leicht entfernt und durch einen neuen Anschlag ersetzt werden.

Die Maßnahme des Anspruches 5 hat den Vorteil, daß die Hülse unter Vorspannung am Bremsdorn anliegt und sich daher nicht so leicht ausleiern kann, wie eine Hülse, die mit Spiel auf den Bremsdorn aufgesetzt ist.

Durch den Gegenstand des Anspruches 6 wird die Anlage des Anschlages an der inneren Begrenzungsfläche der Längsseitenwand in jeder Stellung des Pedals sichergestellt.

Das Merkmal des Anspruches 7 verbessert die Anlage des Anschlages an der Längsseitenwand des Gehäuses, so daß eine Punktberührung vermieden wird.

Die im Anspruch 8 angegebene zweite Lösung hat den Vorteil, daß bei ihr der Anschlag in Form einer Scheibe ausgebildet werden kann und daher einfacher herzustellen ist, als die im Anspruch 4 gekennzeichnet Hülse.

Schließlich ermöglicht es die Maßnahme des An spruches 9, daß die beiden Anschläge in jeder Lage des Pedals zuverlässig an der äußeren Begrenzungsfläche der Längsseitenwände anliegen.

In der Zeichnung sind zwei beispielsweise Ausführungsformen der erfindungsgemäßen Skibremse dargestellt. Fig. 1 ist ein Schnitt durch die in der Bremsstellung befindlichen erste Ausführungsform nach der Linie I - I in Fig. 2 und Fig. 2 eine dazugehörige Draufsicht. In den Fig. 3 und 4 sind analoge Darstellungen der in der Fahrtstellung befindlichen Skibremse wiedergegeben, wobei Fig. 3 ein Schnitt nach der Linie III - III in Fig. 4 ist. Fig. 5 zeigt ein Detail einer Variante zur Skibremse nach Fig. 1. Schließlich ist in Fig. 6 eine zweite Ausführungsform einer Skibremse in Draufsicht dargestellt.

In den Fig. 1 und 2 ist die Skibremse in einer Gesamtheit mit 1 bezeichnet. Sie besitzt ein als Grundplatte dienendes Gehäuse 2, das auf der Skioberseite mittels nicht dargestellter Schrauben befestigt ist. Selbstverständlich kann das Gehäuse 2 von einem Skibindungsteil niedergehalten, in diesen integriert, an einem Skibindungsteil geführt oder an der Skioberseite auch angeklebt sein. Die Breite des Gehäuses 2 entpricht zumindest angenähert der Breite des Ski, der in der Zeichnung nicht dargestellt ist. Im Gehäuse 2 ist ein Pedal 3 auf einer Achse 4 schwenkbar gelagert.

Am freien Ende des Pedals 3 sind zwei Bremsdorne 5 aus Stahldraht mit ihren oberen Enden gelagert. Diese Bremsdorne 5 sind mehrfach abgewinkelt und besitzen einen Abschnitt 5a, mit dem sie im Pedal 3 gelagert sind, einen an diesen anschließenden Abschnitt 5b, einen zum Abschnitt 5a parallelen Abschnitt 5c, welcher die Schwenkachse des Bremsdornes 5 bildet, und einen Abschnitt 5d, der eine nicht dargestellte Bremsschaufel trägt. Zur Lagerung und Führung des Abschnittes 5c jedes Bremsdornes 5 sind in den Längsseitenwänden des Gehäuses 2 Längsschlitze 2a ausgespart, welche parallel zur Basis des Gehäuses 2 verlaufen.

Das Pedal 3 steht unter dem Einfluß einer Schenkelfeder 6, welche auf der Achse 4 angeordnet ist und welche bestrebt ist, das Pedal 3 nach oben zu schwenken. Zur Lagerung der Abschnitte 5a der Bremsdorne 5 ist im Bereich des freien Endes des Pedals 3 eine Bohrung 3a ausgespart, welche im Bereich ihrer beiden Enden zwar in Draufsicht kreisförmig ist, sich gegen die vertikale Längsmittelebene des Gehäuses 2 hin jedoch in ihrer Parallelebene zur Pedalunterseite keilförmig erweitert, so daß eine Schwenkbewegung der Abschnitte 5 a der Bremsdorne 5 möglich ist.

Die beiden Bremsdorne 5 stehen unter dem Einfluß einer Druckfeder 7, welche bestrebt ist, die Bremsdorne nach außen zu drücken. Um den weg der beiden Bremsdorne 5 von der vertikalen Längsmittelebene des Gehäuses 2 weg zu begrenzen, ist auf jeden Bremsdorn 5 eine Hülse 8 aufgesetzt, die auf der Innenseite der zugehörigen Seitenwand des Gehäuses 2 gleitet.

Diese Hülse 8 ist mit einem Schlitz 8a versehen, der sich über die ganze Länge der Hülse erstreckt und zum Aufsetzen der Hülse auf den Abschnitt 5 c des Bremsdornes 5 dient. Vom einen Ende der Hülse 8 weg erstreckt sich eine Nut, die zur Aufnahme des Abschnittes 5 b des Bremsdornes 5 bestimmt ist. Das der Nut gegenüberliegende Ende der Hülse 8 ist konisch abgefast oder zylindrisch gekrümmt, um das Gleiten der Hülse 8 an der Längsseitenwand des Gehäuses 2 zu erleichtern. Im Bereich der beiden Längsschlitze 2a sind die beiden Längsseitenwände des Gehäuses 2 bogenförmig gekrümmt oder abgewinkelt ausgebildet.

In der Bremsstellung nimmt die Skibremse 1 die in den Fig. 1 und 2 dargestellte Lage ein. Das Pedal 3 ist unter dem Einfluß der Schenkelfeder 6 aufgerichtet, und die Abschnitte 5 c der beiden Bremsdorne 5 befinden sich an den linken Enden der Längsschlitze 2 a . Der Abschnitt 5 a jedes Bremsdornes 5 hingegen liegt an der rechten Begrenzung der Bohrung 3 a an.

Wird nun vom Skiläufer mit dem Skischuh auf das Pedal 3 ein Druck ausgeübt, so verschwenkt dieses gegen die Kraft der Schenkelfeder 6 im Uhrzeigersinn um die Achse 4, bis es parallel zur Basis des Gehäuses 2 liegt (s. Fig. 3 ). Die Schenkelfeder 6 wird dabei gespannt. Gleichzeitig wird der Abschnitt 5 c jedes Bremsdornes 5 im zugehörigen Längsschlitz 2 a nach rechts verschoben. Da sich jedoch die Längsschlitze 2a in den bogenförmig gekrümmten bzw. abgewinkelten Abschnitten der Längsseitenwände des Gehäuses 2 befinden, findet neben der Verschiebung der Bremsdorne 5 nach rechts und der Verdrehung derselben um die Abschnitte 5 c gleichzeitig auch eine Verschwenkung der Abschnitte 5 d und damit der Bremsdorne zur vertikalen Längsmittelebene des Gehäuses 2 hin statt, und die Feder 7 wird dabei zusammen gedrückt (vgl. Fig. 4 ). Dabei erfahren auch die Abschnitte 5 a der Bremsdorne 5 in der Bohrung 3 a eine Verschwenkung, indem sie sich an die linke Begrenzungswand dieser Bohrung anlegen. Die eingeschwenkte Lage der Abschnitte 5 d der Bremsdorne 5 ist damit erreicht.

Die in Fig. 5 dargestellte Hülse , 8′ unterscheidet sich von der in den Fig. 1 bis 4 wiedergegebenen Hülse 8 lediglich dadurch, daß sie aus federndem Material hergestellt ist. Aus diesem Grunde ist der Schlitz 8′a schmäler als der Durchmesser des Abschnittes 5 c des Bremsdornes 5 . Die Hülse 8′ liegt daher unter Spannung am Abschnitt 5 c an. Die Nut 8 b besitzt eine Breite, welche dem Durchmesser des Abschnittes 5 b des Bremsdornes 5 entspricht.

Die in Fig. 6 dargestellte Skibremse 1′ ist der ersten sehr ähnlich. Sie unterscheidet sich von dieser lediglich dadurch, daß anstelle von Hülsen Anschläge 10 in Form von Scheiben auf den Abschnitten 5 ′c der Bremsdorne 5′ angeordnet sind, welche Anschläge an der Außenseite der Seitenwände des Gehäuses 2′ gleiten. Weiters ist zwischen den beiden Bremsdornen 5 ′ anstelle einer Druckfeder eine Zugfeder 11 angeordnet.

Die Arbeitsweise der Skibremse 1′ entspricht in der Hauptsache der der zuvor beschriebenen Ausführungsform.

Die Erfindung ist keineswegs an die in der Zeichnung dargestellten und im vorstehenden beschriebenen Ausführungsbeispiele gebunden. Vielmehr sind verschiedene Abänderungen derselben möglich, ohne den Rahmen der Erfindung zu verlassen. Beispielsweise müssen bei beiden Ausführungen die zur Lagerung in den Langlöchern dienenden Abschnitte der Bremsdorne nicht unmittelbar in den Längsschlitzen gelagert sein. Sie können vielmehr auch in Gleitsteinen gelagert werden, die in entsprechenden Führungsbahnen in den Langlöchern der Seitenwände des Gehäuses geführt sind.

## Patentansprüche

1. Skibremse (1, 1′) mit einem auf einem Ski zu befestigenden, nach oben offenen Gehäuse (2, 2′), in dem auf einer im rechten Winkel zur Längsachse der Skibremse (1, 1′) verlaufenden Achse (4) ein Pedal (3, 3′) schwenkbar gelagert ist, an welch letzterem zwei gekröpfte Bremsdorne (5, 5′) mit je einem ihrer Abschnitte angelenkt sind, wobei im Gehäuse (2, 2′) eine Feder ( 6) vorgesehen ist, welche das Pedal (3, 3′) beaufschlagt und durch welche die beiden Bremsdorne (5, 5′) in die Bremsstellung bringbar sind, wobei in den Längsseitenwänden des Gehäuses (2, 2′) zur gleitbeweglichen Führung der als Schwenkachse dienenden Abschnitte (5c, 5′c) der Bremsdorne (5, 5′) Längsschlitze (2a, 2′a) ausgespart sind, **dadurch gekennzeichnet**, daß die Längsseitenwände des Gehäuses (2, 2′) im Bereich der Längsschlitze (2a, 2′a) einen vom Pedal (3, 3′) weg gegen die vertikale Längsmittelebene der Skibremse (1, 1′) hin konvergierenden, nach außen konvexen oder abgewinkelten Verlauf haben, daß jedem Bremsdorn (5, 5′) ein Anschlag ( 8, 8′; 10) zugeordnet ist, der sich an der Längsseitenwand des Gehäuses (2, 2′) abstützt,und daß die beiden Bremsdorne (5, 5′) von einer weiteren, auf sie in der Ebene dieser Bremsdorne (5, 5′) wirksamen Feder (7, 11) beaufschlagt sind, die unmittelbar zwischen den als Schwenkachse dienenden Abschnitten (5c, 5′c) der beiden Bremsdorne (5, 5′) angeordnet ist.

2. Skibremse nach Anspruch 1, bei der das Pedal (3) im Bereich seines in der Bremsstellung vom Gehäuse (2, 2′) entfernten Endes eine Bohrung (3a,3′a) aufweist, dadurch gekennzeichnet, daß sich diese Bohrung (3a, 3′a) gegen die vertikale Längsmittelebene der Skibremse (1, 1′) hin keilförmig erweitert, und daß in dieser Bohrung (3a, 3′a) die Endabschnitte (5a, 5′a) der beiden Bremsdorne (5, 5′) schwenkbeweglich gelagert sind.

3. Skibremse nach Anspruch 1, dadurch gekennzeichnet, daß der Anschlag von einer Hülse ( 8, 8′) gebildet ist, die sich an der inneren Begrenzungsfläche der Längsseitenwand des Gehäuses (2) abstützt (Fig. 1 - 5).

4. Skibremse nach Anspruch 3, dadurch gekennzeichnet, daß die Hülse (8, 8′) mit einem axial verlaufenden durchgehenden Schlitz ( 8a, 8′a) und mit einer in Richtung der Hülsenachse verlaufenden Nut ( 8′b) versehen ist, welch' letztere zum Einrasten desjenigen Abschnittes (5b) des Bremsdornes (5) bestimmt ist, der sich zwischen dem im Pedal (3) befindlichen Endabschnitt (5a) und dem als Schwenkachse dienenden Abschnitt (5c) befindet.

5. Skibremse nach Anspruch 4, dadurch gekennzeichnet, daß die Hülse ( 8′) aus federndem Material hergestellt ist, wobei der Schlitz ( 8′a) schmäler als der Durchmesser des Bremsdornes (5) ist (Fig.5).

6. Skibremse nach den Ansprüchen 1 und 3, dadurch gekennzeichnet, daß die zwischen den beiden Bremsdornen (5) angeordnete Feder eine Druckfeder ( 7) ist, die vorzugsweise an den Hülsen ( 8) angrei fend verläuft und die gegebenenfalls in einem Federtopf untergebracht ist (Fig. 2 und 4).

7. Skibremse nach Anspruch 3, dadurch gekennzeichnet, daß die an der Längsseitenwand des Gehäuses (2) anliegende Fläche der Hülse ( 8) konisch abgefast oder - in Draufsicht auf das Gehäuse (2) gesehen - bogenförmig gekrümmt ist.

8. Skibremse nach Anspruch 1, dadurch gekennzeichnet, daß der Anschlag (10) auf jedem Bremsdorn (5′) in Form einer Beilagscheibe ausgebildet ist und sich an der äußeren Begrenzungsfläche der Längsseitenwand des Gehäuses (2′) abstützt (Fig. 6).

9. Skibremse nach den Ansprüchen 1 und 8, dadurch gekennzeichnet, daß die zwischen den beiden Bremsdornen (5′) angeordnete Feder eine Zugfeder (11) ist, deren Enden in die Abwinkelungen der Bremsdorne (5′) zwischen dem als Schwenkachse dienenden Abschnitt (5′c) und dem an diesen anschließenden,sich zum Pedal (3′) hin erstreckenden Abschnitt (5′b) eingehängt sind.

## Claims

1. A ski brake (1, 1′) comprising an open-top housing (2, 2′) adapted to be mounted on a ski, a step plate (3, 3′) mounted in said housing for pivoting about an axis (4) extending at right angles to the longitudinal axis of the ski brake (1, 1′), two crank-shaped brake spurs (5, 5′) each having one section thereof articulated to said step plate (3, 3′), a spring (6) being provided in said housing (2, 2′) to act on said step plate (3, 3′) for biasing said two brake spurs (5, 5′) towards their braking position, the longitudinal sidewalls of said housing (2, 2′) being formed with longitudinal slots (2a, 2′a) for the slidable mounting of sections (5c, 5′c) of said brake spurs (5, 5′) acting as their pivot axes, characterized in that at the location of said longitudinal slots (2a, 2′a), the longitudinal sidewalls of said housing (2, 2′) have an outwards convex or angled configuration converging towards the vertical longitudinal center plane of the ski brake (1, 1′) in the direction away from said step plate (3, 3′), that each said brake spur (5, 5′) cooperates with a stop member (8, 8′; 10) taking support on the longitudinal sidewall of said housing (2, 2′), and that said two brake spurs (5, 5′) are subjected to the action of a further spring (7; 11) acting on said brake spurs (5, 5′) in the plane thereof and disposed immediately between said sections (5c, 5′c) of said two brake spurs (5, 5′) acting as their pivot axes.

2. A ski brake according to claim 1, wherein said step plate (3) is formed with a bore (3a, 3′a) adjacent its end displaced away from said housing (2, 2′) in the braking position, characterized in that said bore (3a, 3′a) is of wedge-shaped configuration diverging towards the vertical longitudinal center plane of the ski brake (1, 1′), and that the end sections (5a, 5′a) of said brake spurs (5,5′) are pivotably and rotatably received in said bore (3a,3′a).

3. A ski brake according to claim 1, characterized in that said stop member is formed as a sleeve (8, 8′) taking support on the interior wall surface of the longitudinal sidewall of said housing (2) (figs. 1 - 5).

4. A ski brake according to claim 3, characterized in that said sleeve (8, 8′) is formed with an axially extending continuous slot (8a, 8′a) and a notch (8′b) extending in the direction of the sleeve axis and adapted to receive therein the section (5b) of said brake spur (5) extending between said end section (5a) retained in said step plate (3) and the section (5c) acting as said pivot axis.

5. A ski brake according to claim 4, characterized in that said sleeve (8′) is made of a resilient material, with the width of said slot (8′a) being smaller than the diameter of said brake spur (5) (fig. 5).

6. A ski brake according to claims 1 and 3, characterized in that said further spring disposed between said two brake spurs (5) is a compression spring (7) preferably in engagement with said sleeves (8) and optionally housed in a spring cup (figs. 2 and 4).

7. A ski brake according to claim 3, characterized in that the face of said sleeve (8) abutting the longitudinal sidewall of said housing (2) is conically chamfered or of arcuate shape as viewed from on to of said housing (2).

8. A ski brake according to claim 1, characterized in that said stop member (10) on each brake spur (5′) is formed as a washer taking support on the outer wall surface of the longitudinal sidewall of said housing (2′) (fig.6).

9. A ski brake according to claims 1 and 8, characterized in that said further spring disposed between said two brake spurs (5′) is a tension spring (11) having its ends hooked onto the bends of said brake spurs (5′) formed between their sections (5′c) acting as said pivot axes and their adjacent sections (5′b) extending towards said step plate (3′).

## Revendications

1. Frein pour ski (1, 1′) muni d'un boîtier (2, 2′) ouvert vers le haut, destiné à être fixé sur un ski et dans lequel une pédale (3, 3′) est montée, à coulissement, sur un axe (4) s'étendant à angle droit par rapport à l'axe longitudinal du frein pour ski (1, 1′), pédale sur laquelle deux éperons coudés de freinage (5, 5′) sont articulés par l'un respectif de leurs tronçons, le boîtier (2, 2′) logeant un ressort (6) qui agit sur la pédale (3, 3′), et par l'intermédiaire duquel les deux éperons de freinage (5, 5′) peuvent être amenés à la position de freinage, des fentes longitudinales (2a, 2′a) étant pratiquées, dans les parois latérales longitudinales du boîtier (2, 2′), en vue du guidage coulissant des tronçons (5c, 5′c) des éperons de freinage (5, 5′) servant d'axe de pivotement, caractérisé par le fait que les parois latérales longitudinales du boîtier (2, 2′) présentent, dans la région des fentes longitudinales (2a, 2′a), une allure coudée ou convexe vers l'extérieur, et convergeant à l'écart de la pédale (3, 3′) en direction du plan médian longitudinal vertical du frein pour ski (1, 1′) ; par le fait qu'une butée (8, 8′ ; 10), associée à chaque éperon de freinage (5, 5′), prend appui contre la paroi latérale longitudinale du boîtier (2, 2′) ; et par le fait que les deux éperons de freinage (5, 5′) sont soumis à l'action d'un autre ressort (7, 11) qui agit sur ces éperons de freinage (5, 5′) dans leur plan, et est directement interposé entre les tronçons (5c, 5′c) des deux éperons de freinage (5, 5′) servant d'axe de pivotement.

2. Frein pour ski selon la revendication 1, dans lequel la pédale (3) présente un perçage (3a, 3′a) dans la région de son extrémité qui est éloignée du boîtier (2, 2′) dans la position de freinage, caractérisé par le fait que ce perçage (3a, 3′a) comporte un évasement cunéiforme en direction du plan médian longitudinal vertical du frein pour ski (1, 1′) ; et par le fait que les tronçons extrêmes (5a, 5′a) des deux éperons de freinage (5, 5′) sont montés à pivotement dans ce perçage (3a, 3′a).

3. Frein pour ski selon la revendication 1, caractérisé par le fait que la butée est formée par une douille (8, 8′) prenant appui contre la surface de délimitation interne de la paroi latérale longitudinale du boîtier (2) (figures 1-5).

4. Frein pour ski selon la revendication 3, caractérisé par le fait que la douille (8, 8′) est pourvue d'une fente ininterrompue (8a, 8′a) s'étendant axialement, ainsi que d'une encoche (8′b) qui s'étend dans la direction de l'axe de la douille et est destinée à l'encrantage du tronçon (5b) de l'éperon de freinage (5) intercalé entre le tronçon extrême (5a), logé dans la pédale (3), et le tronçon (5c) servant d'axe de pivotement.

5. Frein pour ski selon la revendication 4, caractérisé par le fait que la douille (8′) est fabriquée en un matériau élastique, la fente (8′a) étant plus étroite que le diamètre de l'éperon de freinage (5) (figure 5).

6. Frein pour ski selon les revendications 1 et 3, caractérisé par le fait que le ressort interposé entre les deux éperons de freinage (5) est un ressort de pression (7) qui s'étend, de préférence, avec venue en prise avec les douilles (8), et est éventuellement logé dans une cuvette de ressort (figures 2 et 4).

7. Frein pour ski selon la revendication 3, caractérisé par le fait que la surface de la douille (8) qui est appliquée contre la paroi latérale longitudinale du boîtier (2) présente un biseau conique ou une courbure en arc de cercle - lorsque le boîtier (2) est observé par-dessus -.

8. Frein pour ski selon la revendication 1, caractérisé par le fait que la butée (10) située sur chaque éperon de freinage (5′) est réalisée sous la forme d'un disque de calage, et prend appui contre la surface de délimitation externe de la paroi latérale longitudinale du boîtier (2′) (figure 6).

9. Frein pour ski selon les revendications 1 et 8, caractérisé par le fait que le ressort interposé entre les deux éperons de freinage (5′) est un ressort de traction (11) dont les extrémités sont accrochées dans les coudes desdits éperons de freinage (5′), entre le tronçon (5′c) servant d'axe de pivotement, et le tronçon (5′b) attenant au tronçon précité et s'étendant en direction de la pédale (3′).
